# EUROPÄISCHE PATENTSCHRIFT

(11) **EP 1 207 774 B1**
(45) Veröffentlichungstag und Bekanntmachung des Hinweises auf die Patenterteilung: **02.05.2003**
(21) Anmeldenummer: 00954860.3
(22) Anmeldetag: 02.08.2000
(51) Int. Cl.: A47G 9/08

(54) **SCHLAFSACK**
SLEEPING BAG
SAC DE COUCHAGE

(30) Priorität: 12.08.1999 DE 29913921 U
(43) Veröffentlichungstag der Anmeldung: 29.05.2002
(73) Patentinhaber: Brun, Andreas, 8004 Zürich (CH)
(72) Erfinder: Brun, Andreas, 8004 Zürich (CH)
(74) Vertreter: Schuhmann, Albrecht
(86) Internationale Anmeldenummer: IB0001295
(87) Internationale Veröffentlichungsnummer: WO01012029

(56) Entgegenhaltungen:
- DE-A- 3 943 309
- GB-A- 2 262 034
- US-A- 2 730 721
- US-A- 3 988 791
- US-A- 5 249 323

## Beschreibung

Die vorliegende Erfindung betrifft einen Schlafsack bestehend aus nebeneinander liegenden, durch Trennwände gebildeten Kammern mit Füllmaterial, sowie die Kammern abdeckenden Innen- und Außenhäuten und einem Reißverschluß.

Schlafsäcke in vielfältiger Ausführung für verschiedene Zwecke sind lange bekannt. Für das Übernachten im Freien, d.h. ohne Zelt, ist es wünschenswert, vor Nässe und Feuchtigkeit durch Regen, Tau oder Schnee geschützt zu werden. Es werden daher Schlafsäcke angeboten, die eine wasserdichte Außenhaut aufweisen. Ein Beispiel, das verwendet wird, ist Super Dryloft von Gore, eine auf Nylon laminierte Membran aus gestrecktem Gore-Tex. Durch die Streckung ist die Wasserdampfdurchlässigkeit der Membran erhöht. Sie ist aber resistent gegen Feuchtigkeit und absolut winddicht. Für etwas geringere Anforderungen werden Mikrofasergewebe, z.B. Pertex Nylon verwendet. Diese Schlafsäcke sind zwar im wesentlichen wasserdicht, weisen jedoch insbesondere dort Schwachstellen auf, wo außen Nähte vorhanden sind. Um dem abzuhelfen, wurde vorgeschlagen, Schlafsäcke mit separaten Außenhüllen zu versehen, wie dies zum Beispiel unter dem Handelsnamen C-tex bekannt ist, unter dem ein sogenanntes Cover aus dampfdurchlässigem Dreifachlaminat vertrieben wird. Es ist hier jedoch ein zusätzliches Teil mitzuführen und zu verstauen. Ein gattungsgemäßer Schlafsack mit einer Außenhaut aus einem wasserdichten Nylonmaterial ist z.B. aus der US-A-39 88 791 bekannt

Aufgabe der vorliegenden Erfindung ist es, einen wasserdichten Schlafsack zu schaffen, dessen dichtende Eigenschaften verbessert sind und bei dem keine zusätzlichen Teile mitgeführt werden müssen.

Diese Aufgabe wird mit den in Anspruch 1 genannten Merkmalen gelöst. Vorteilhafte Ausführungen und Weiterentwicklungen der Erfindung sind in den weiteren Ansprüchen umfaßt.

Werden Trennwände verwendet, die nicht schweißfähig sind oder nicht verklebt werden können, so werden diese mit den Befestigungsstreifen vernäht. Vorzugsweise weist der Schlafsack einen wasserdichten oder mit einer wasserdichten Aussenklappe abgedeckten Reißverschluß auf, wobei die Außenklappe vorzugsweise an die Außenhaut angeschweißt oder angeklebt ist.

Vorzugsweise besteht die Außenhaut und die Befestigungsstreifen aus einem thermoplastischen Kunststoffinaterial wie PVC oder Polyurethan oder aus einem mit diesem beschichteten Gewebe. Beim Schweißen können alle Materialien eingesetzt werden, die mit den bekannten Schweißmethoden (Hochfrequenzschweißen, Heißluftschweißen, Heißversiegelung unter Verwendung von Schweißhilfsstoffen, Heikeilschweißen, Wärmeimpulsschweißen, Wärmestarhlungsschweißen) verschweißt werden können.

Zur Erhaltung der Konvektion und zur Förderung der Evaporation bestehen die Trennwände vorzugsweise aus Materialien wie aus Trikot- oder Moskitonetzstoff. Die Innenhaut besteht vorzugsweise in bekannter Weise aus Baumwolle, Nylonoder Polyestergewebe. Die Füllung wie üblich aus Daunen oder Kunstfasern.

Im folgenden wird die Erfindung anhand einer Zeichnungen beispielhaft näher beschrieben.

Fig. 1 zeigt einen schematischen Schnitt durch einen Schlafsack 1 mit einer Außenhaut 2 und einer Innenhaut 3. Zwischen der Außenhaut 2 und der Innenhaut 3 sind Kammern 4 angeordnet, die durch Trennwände 5 abgeteilt werden. Die Kammern 4 sind mit Daunen oder Kunstfasern gefüllt. Innen sind die Trennwände 5 mit der Innenhaut 3 vernäht. Die Verbindung mit der Außenhaut 2 ist der vergrößerten Einzelheit A zu entnehmen. Die Trennwand 5', die beispielsweise aus einem Moskitonetzstoff besteht, ist über eine Naht 8 mit einem schweißbaren Befestigungsstreifen 6 vernäht Der Befestigungsstreifen 6 liegt endseitig innen auf der Außenhaut 2 auf, die ebenfalls aus einem schweißbaren Material besteht. Zur Verbindung von Befestigungsstreifen und Außenhaut ist hier ein Band 7 aus einem schweißfähigen Material wie Polyurethan überlappend über das Ende des Befestigungsstreifens 6 aufgebracht und dort verschweißt. Der hier vorliegende Aufbau ergibt eine nach außen völlig unbeschädigte Außenhaut 2, ohne Nähte, ohne abriebgefährdete Ableimungen oder außen liegende Abschweißbänder. Es ergibt sich im Gegensatz zu Zusatz-Außenstoffen oder separaten Hüllen keine merkliche Gewichtszunahme. Sofern Seitennähte oder dergleichen vorhanden sind, können diese in bekannter Weise mit Schweißbändern abgedeckt werden, sofern dies nicht durch Überlappschweißen vermieden werden kann.

## Patentansprüche

1. Schlafsack bestehend aus nebeneinander liegenden, durch Trennwände gebildeten Kammern mit Füllmaterial, sowie die Kammern abdeckenden Innenund Außenhäuten und einem Reißverschluß,
wobei die Außenhaut (2) aus einem wasserdichten Material besteht,
wobei die Außenhaut (2) und die Trennwände (5), oder die Außenhaut und mit den Trennwänden verbundene Befestigungsstreifen (6) aus einem verschweißbaren oder verklebbaren Material bestehen,
**dadurch gekennzeichnet,**
**daß** die Trennwände (5) endseitig oder mittels der Befestigungsstreifen (6) innen auf die Außenhaut aufgeschweißt oder aufgeklebt sind.
**daß** die Innenhaut (3) aus einem atmungsaktiven Textilmaterial besteht,
und **daß** die Trennwände (5) mit ihren anderen inneren Enden mit diesem vernäht sind.

2. Schlafsack nach Anspruch 1,
**dadurch gekennzeichnet,**
**daß** die Trennwände (5) mit den Befestigungsstreifen (6) vernäht sind..

3. Schlafsack nach Anspruch 1 oder 2,
**dadurch gekennzeichnet,**
**daß** er einen wasserdichten oder mit einer wasserdichten Aussenklappe abgedeckten Reißverschluß aufweist.

4. Schlafsack nach Anspruch 3,
**dadurch gekennzeichnet,**
**daß** die Außenklappe an die Außenhaut (2) angeschweißt ist.

5. Schlafsack nach einem der vorhergehenden Ansprüche,
**dadurch gekennzeichnet,**
**daß** die Außenhaut (2) und die Befestigungsstreifen (6) aus einem thermoplastischen Kunststoffmaterial wie PVC oder Polyurethan oder aus einem mit diesem beschichteten Gewebe bestehen.

6. Schlafsack nach einem der vorhergehenden Ansprüche,
**dadurch gekennzeichnet,**
**daß** die Trennwände (5) aus Trikot- oder Moskitonetzstoff bestehen.

## Claims

1. A sleeping bag consisting of mutually adjacent compartments formed by partitions and comprising filling material, and also inner and outer skins covering the compartments, and a zip fastener,
the outer skin (2) being made of a waterproof material,
the outer skin (2) and the partitions (5), or the outer skin and fastening strips (6) joined to the partitions, being made of a material which can be welded or adhesively attached,
**characterised in that** the partitions (5) are welded or adhesively attached to the inside of the outer skin at the end or by means of the fastening strips (6),
**in that** the inner skin (3) is made of a breathable textile material,
and **in that** the other, inner, ends of the partitions (5) are sewn to the said textile material.

2. A sleeping bag according to Claim 1,
**characterised in that** the partitions (5) are sewn to the fastening strips (6).

3. A sleeping bag according to Claim 1 or 2,
**characterised in that** it has a zip fastener which is waterproof or is covered with a waterproof outer flap.

4. A sleeping bag according to Claim 3,
**characterised in that** the outer flap is welded to the outer skin (2).

5. A sleeping bag according to any one of the preceding Claims,
**characterised in that** the outer skin (2) and the fastening strips (6) are made of a thermoplastic synthetic material like PVC or polyurethane or a woven fabric coated therewith.

6. A sleeping bag according to any one of the preceding Claims,
**characterised in that** the partitions (5) are made of jersey or mosquito net fabric.

## Revendications

1. Sac de couchage se composant de compartiments ayant un matériau de remplissage, disposés les uns à côté des autres et formés par des parois de séparation, ainsi que de revêtements intérieur et extérieur revêtant les compartiments et d'une fermeture à glissière, dans lequel
le revêtement extérieur (2) est constitué par un matériau étanche à l'eau,
le revêtement extérieur (2) et les parois de séparation (5), ou le revêtement extérieur et dès bandes de fixation (6) reliées aux parois de séparation sont en un matériau apte à être soudé ou collé,
**caractérisé en ce que**
les parois de séparation (5) sont soudées ou collées aux extrémités ou à l'intérieur sur le revêtement extérieur au moyen des bandes de fixation (6),
le revêtement intérieur (3) est en matériau textile qui laisse passer l'air, et
les parois de séparation (5) sont cousues avec celui-ci aux autres extrémités intérieures.

2. Sac de couchage selon la revendication 1, **caractérisé en ce que** les parois de séparation (5) sont cousues aux bandes de fixation (6).

3. Sac de couchage selon la revendication 1 ou 2, **caractérisé en ce qu'**il comporte une fermeture à glissière étanche à l'eau ou recouvert d'un rabat extérieur étanche à l'eau.

4. Sac de couchage selon la revendication **3**, **caractérisé en ce que** le rabat extérieur est soudé au revêtement extérieur (2).

5. Sac de couchage selon l'une des revendications précédentes,
**caractérisé en ce que** le revêtement extérieur (2) et les bandes de fixation (6) sont en une matière thermoplastique comme le PVC ou le polyuréthanne ou un tissu enduit de cette matière.

6. Sac de couchage selon l'une des revendications précédentes,
**caractérisé en ce que** les parois de séparation (5) sont en matière constituant une moustiquaire ou une matière tricotée.
